# DEMANDE DE BREVET EUROPEEN

(11) **EP 2 135 642 A1**
(43) Date de publication de la demande: **23.12.2009**
(21) Numéro de dépôt: 09354022.7
(22) Date de dépôt: 03.06.2009
(51) Int. Cl.: A62B 35/00

(54) **Harnais d'encordement à sellette d'assise perfectionnée**

(30) Priorité: 18.06.2008 FR 0803421
(71) Demandeur: Zedel, 38920 Crolles (FR)
(72) Inventeur: Hédé, Jean-Marc, 38420 Domène (FR); Lévéque, Aurélie, . (FR); Petzl, Paul, 38530 Barraux (FR)
(74) Mandataire: Hecké, Gérard

(57) **Abrégé**

Un harnais d'encordement est composé d'une ceinture 11 et d'une sellette d'assise 12 reliées entre elles par des sangles de liaison 13, et comprenant un dispositif d'attache 15. La sellette d'assise 12 est dotée de moyens de réglage en largeur pour s'adapter à la morphologie de l'utilisateur.

## Description

### Domaine technique de l'invention

L'invention est relative à un harnais d'encordement composé d'une ceinture et d'une sellette d'assise reliées entre elles par des sangles de liaison et comprenant un dispositif d'attache. De tels harnais sont généralement utilisés par des professionnels de travaux en hauteurs à progression sécurisée sur cordes, et notamment par des élageurs.

### État de la technique

Différentes tailles de harnais sont proposées par les fabricants en fonction du poids et du sexe des utilisateurs, ainsi que des différentes catégories de travaux en hauteurs. On compte généralement trois ou quatre tailles pour couvrir toutes les dimensions de chaque modèle d'une gamme. Cette multitude de tailles entraîne des problèmes de gestion de fabrication et de stockage chez le fabricant, et également des problèmes d'approvisionnement et de stockage chez les revendeurs.

### Objet de l'invention

L'objet de l'invention consiste à réaliser un harnais d'encordement ayant une sellette d'assise standard permettant un maintien confortable pour plusieurs tailles.

Le dispositif selon l'invention est **caractérisé en ce que** la sellette d'assise est dotée de moyens de réglage en largeur pour s'adapter à la morphologie de l'utilisateur.

Selon un mode de réalisation préférentiel, la sellette comporte deux parties télescopiques montées à coulissement dans une embase rigide, et étant symétriques par rapport au plan médian vertical de l'embase.

De préférence, les deux parties constitutives de la sellette présentent des structures identiques ayant chacune une spatule relevée d'extrémité et une surface plane dotée d'au moins une série de trous pour le réglage en largeur de la sellette.

L'invention concerne également une sellette d'assise destinée à être associée par des sangles à un harnais d'encordement. La sellette est **caractérisée en ce qu**'elle est dotée de moyens de réglage en largeur pour s'adapter à la morphologie de l'utilisateur.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- les figures 1 et 2 représentent des vues en perspective du harnais selon l'invention, dans deux positions de réglage de la sellette d'assise ;
- la figure 3 est une vue en perspective de dessous de la sellette lors de la mise en place des vis de fixation pour le réglage;
- la figure 4 montre les deux parties téléscopiques identiques de la sellette après retrait de l'embase, l'une des parties étant retournée d'un demi-tour pour illustrer la face inférieure.

### Description d'un mode préférentiel de l'invention

En référence aux figures 1 à 4, un harnais d'encordement 10 est composé d'une ceinture 11 et d'une sellette 12 d'assise, reliées entre elles par des sangles 13 de liaison. La ceinture 11 est équipée à l'avant d'une boucle 14 de fermeture, et d'un dispositif d'attache 15 ventral.

Les sangles 13 sont conformées en une paire de tours de cuisse pour constituer un cuissard renforcé à la base par la sellette 12 servant d'assise pour l'utilisateur.

La sellette 12 comporte une embase 16 creuse agencée en coulisseau, et deux parties 17a, 17b téléscopiques logées de manière réglables dans le sens de la largeur à l'intérieur du coulisseau. Les deux parties 17a, 17b constitutives de la sellette 12 présentent des structures identiques, ayant chacune une spatule 18a, 18b relevée faisant saillie du coulisseau, et une surface 19a, 19b plane dotée de deux séries de trous 20a, 20b parallèles.

L'embase 16 rigide est munie de quatre orifices 21 pour le passage de vis de fixation 22 destinées à traverser les trous respectifs 20a, 20b des parties 17a, 17b téléscopiques pour le réglage en largeur de la sellette 12.

A titre d'exemple, l'embase 16 est métallique, tandis que les deux parties 17a, 17b réglables sont réalisées en matière plastique injectée. Un seul moule est nécessaire pour la fabrication des parties 17a, 17b téléscopiques.

En référence à la figure 3, les deux parties 17a, 17b opposées de la sellette 12 sont symétriques par rapport au plan médian vertical de l'embase 16. Il est ainsi facile d'adapter la largeur de la sellette 12 à la morphologie de l'utilisateur tout en assurant le centrage de ladite sellette par rapport au plan médian.

Selon un développement de l'invention, la sellette 12 réglable en largeur peut constituer un sous-ensemble distinct du harnais, et être vendue séparément. Elle est raccordable à tout type de harnais au moyen de deux sangles d'attache solidaires des spatule 18a, 18b.

## Revendications

1. Harnais d'encordement composé d'une ceinture (11) et d'une sellette (12) d'assise reliées entre elles par des sangles de liaison (13) et comprenant un dispositif d'attache (15),
**caractérisé en ce que** la sellette (12) d'assise est dotée de moyens de réglage en largeur pour s'adapter à la morphologie de l'utilisateur.

2. Harnais selon la revendication 1, **caractérisé en ce que** la sellette (12) comporte deux parties (17a, 17b) télescopiques montées à coulissement dans une embase (16) rigide.

3. Harnais selon la revendication 2, **caractérisé en ce que** les deux parties (17a, 17b) de la sellette (12) sont symétriques par rapport au plan médian vertical de l'embase (16).

4. Harnais selon la revendication 2 ou 3, **caractérisé en ce que** l'embase (16) est agencée en coulisseau pour le logement des deux parties (17a, 17b) ajustables de la sellette (12).

5. Harnais selon la revendication 4, **caractérisé en ce que** l'embase (16) est munie d'orifices (21) pour le passage de vis de fixation (22).

6. Harnais selon la revendication 5, **caractérisé en ce que** les deux parties (17a, 17b) constitutives de la sellette (12) présentent des structures identiques ayant chacune une spatule (18a, 18b) relevée d'extrémité et une surface plane (19a, 19b) dotée d'au moins une série de trous (20a, 20b) pour le réglage en largeur de la sellette.

7. Sellette d'assise destinée à être reliée par des sangles à un harnais d'encordement, **caractérisé en ce qu'**elle est dotée de moyens de réglage en largeur pour s'adapter à la morphologie de l'utilisateur.
